# FASCICULE DE BREVET EUROPEEN

(11) **EP 0 390 767 B1**
(45) Date de publication et mention de la délivrance du brevet: **10.03.1993**
(21) Numéro de dépôt: 90870047.9
(22) Date de dépôt: 30.03.1990
(51) Int. Cl.: E02D 29/14

(54) **Dispositif de fermeture étanche pour regard**
Luftdichter Strassenkappenverschluss
Airtight manhole closure device

(30) Priorité: 31.03.1989 BE 8900363; 10.07.1989 BE 8900750
(43) Date de publication de la demande: 03.10.1990
(73) Titulaire: Debergh, Ludo, B-3770 Riemst (BE)
(72) Inventeur: Debergh, Ludo, B-3770 Riemst (BE)
(74) Mandataire: Vigneron, Jean

(56) Documents cités:
- DE-C- 111 558
- DE-C- 111 558
- DE-C- 119 697
- DE-C- 119 697
- DE-C- 221 835
- FR-A- 2 456 169
- GB-A- 203 230
- GB-A- 414 155
- GB-A- 485 192
- GB-A- 2 156 882
- US-A- 1 475 199
- US-A- 1 936 026
- US-A- 2 927 599

## Description

La présente invention a pour objet un dispositif de fermeture étanche d'un regard ou chambre de visite pour fosse d'aisances, pour fosse septique et, en particulier, pour regard dans lequel passent ou aboutissent des canalisations dans lesquelles s'écoulent des produits dégageant notamment de mauvaises odeurs, des vapeurs ou gaz toxiques à basse pression, etc..., comprenant un cadre destiné à être fixé dans une ouverture ménagée à la partie supérieure du regard et au moins un couvercle amovible, avantageusement pourvu de moyens apparents agencés pour faciliter sa manoeuvre, destiné à s'emboîter dans ledit cadre pour que leurs faces supérieures soient sensiblement au même niveau, ce cadre, qui est agencé de manière à pouvoir être fixé, pour que le couvercle soit sensiblement horizontal, de manière étanche dans l'ouverture précitée, présentant une rainure horizontale continue ménagée sur tout son pourtour, en dessous du niveau du couvercle, pour que l'ouverture de la rainure soit tournée vers ce dernier, la face inférieure dudit couvercle étant pourvue d'une saillie continue destinée à pénéter dans la rainure du cadre, la section de la portion de saillie pénétrant dans ladite rainure étant inférieure à la section correspondante de cette dernière, une substance liquide ou visqueuse étant déposée dans la rainure du cadre, en quantité suffisante, pour qu'au moins la totalité du bord inférieur de la saillie présentée par le couvercle du dispositif de fermeture soit plongée dans ladite substance pour que celle-ci constitue un joint étanche entre le regard, le couvercle et le cadre du dispositif de fermeture, ce dernier comprenant en outre des moyens d'étanchéité destinés à coopérer avec le cadre et le couvercle du dispositif de fermeture lorsque le couvercle est emboîté dans le cadre et agencés, sur tout le pourtour du dispositif, pour s'opposer au passage des liquides et des matières solides, qui s'introduiraient dans l'interstice existant entre le cadre et le couvercle vers la substance liquide ou visqueuse présente dans la rainure continue du cadre.

Les dispositifs de fermeture connus du type susdit et notamment suivant le document DE-C-119697, s'ils assurent une bonne étanchéité, dans le sens regard vers l'extérieur du dispositif de fermeture, grâce à la substance liquide ou visqueuse déposée dans la rainure susdite ménagée dans le cadre, présentent l'inconvénient d'autoriser le passage, dans l'interstice existant entre le cadre et le couvercle et de l'extérieur du dispositif vers la rainure précitée, de liquides et de matières solides, telles que poussières ou boues, présents sur les faces supérieures du cadre et du couvercle du dispositif de fermeture. L'introduction de ces liquides et matières solides dans la rainure du cadre ayant notamment pour résultat, d'une part, de déboîter le couvercle du cadre et de rendre ce couvercle flottant et/ou de provoquer des débordements d'un mélange de la substance, des liquides et matières solides susdits dans le regard et, d'autre part, de provoquer, à plus ou moins brève échéance, la destruction du joint étanche du dispositif de fermeture.

L'invention a pour but de remédier à cet inconvénient et de procurer un dispositif de fermeture pour regard, à couvercle amovible unique ou à couvercles amovibles superposés, qui est parfaitement étanche tout aussi bien dans le sens regard vers l'extérieur du dispositif que dans le sens extérieur du dispositif vers le regard.
A cet effet, suivant l'invention,les moyens d'étanchéité susdits sont associés au cadre dans la zone de celui-ci qui est délimitée par la face supérieure précitée du cadre et le niveau maximum de la substance sur la paroi de la rainure, qui est la plus proche de la périphérie du cadre, ces moyens d'étanchéité comprenant une languette continue, réalisée en un matériau élastique et imperméable, prévue dans la rainure, le bord de cette languette étant emprisonné dans le cadre pour que la languette fasse saillie dans ladite rainure sur une distance supérieure à la distance séparant la paroi de la rainure de la face de la saillie du couvercle venant en regard de ladite paroi, de sorte que cette face de la saillie comprime, lorsque le couvercle est emboité dans le cadre, le bord libre de la languette pour assurer l'étanchéité de la rainure, aux liquides et matières solides précités, dans sa zone comprise entre sa paroi susdite, la languette, la face précitée de la saillie du couvercle et le niveau supérieur de la substance liquide ou visqueuse.

Suivant un mode de réalisation avantageux de l'invention, le cadre comprend une seconde rainure horizontale continue située en dessous du niveau du couvercle et dont l'ouverture est tournée vers ce dernier, cette seconde rainure étant située entre la rainure précitée et le bord externe du cadre, le couvercle présentant, sur sa face inférieure, une seconde saillie continue destinée à pénétrer dans ladite seconde rainure, la section de la portion de saillie pénétrant dans cette dernière étant sensiblement égale à la section correspondante de la seconde rainure.

Suivant une forme de réalisation particulièrement avantageuse de l'invention, les moyens d'étanchéité susdits comprennent, disposée sur le fond de la seconde rainure, une couche de matière élastique et imperméable, l'épaisseur de cette couche de matière étant telle que cette dernière est comprimée par la saillie, quand le couvercle est emboité dans le cadre, pour assurer l'étanchéitè de la rainure aux liquides et matières solides précités.

D'autres dètails et particularités de l'invention ressortiront de la description des dessins annexés au présent mémoire et qui illustrent, à titre d'exemples non limitatifs, des formes de réalisation particulières du dispositif de fermeture suivant l'invention.

La figure 1 est une vue en perspective et en coupe d'un dispositif de fermeture suivant l'invention.

La figure 2 est une vue en élévation et en coupe d'une variante du dispositif de fermeture illustré à la figure 1.

La figure 3 est une vue en plan correspondant à la figure 2.

La figure 4 est une vue en perspective et en coupe du dispositif de fermeture illustré aux figures 2 et 3.

La figure 5 est une vue analogue à la figure 2 et montre une seconde variante du dispositif de fermeture illustré à la figure 1.

Dans les différentes figures, les mêmes notations de référence désignent des éléments analogues ou identiques.

Le dispositif de fermeture étanche 1, suivant l'invention et illustré aux dessins, est destiné tout aussi bien à un regard ou chambre de visite 2 associé soit à des canalisations 3, telles que canalisations d'égout, dans lesquelles s'écoulent des produits dégageant de mauvaises odeurs, des gaz ou des vapeurs toxiques à basse pression, soit à des fosses d'aisances ou des fosses septiques, qu'à un regard dans lequel aboutissent des canalisations, telles que canalisations reliées à des réservoirs de produits pétroliers.

Ce dispositif 1 comprend un cadre 4 destiné à être fixé dans une ouverture 5 ménagée à la partie supérieure du regard 2 et au moins un couvercle amovible 6, pourvu de moyens apparents 7 agencés pour permettre sa manoeuvre aisée, qui s'emboîte dans le cadre 4 pour que les faces supérieures 8 et 9 du cadre 4 et du couvercle 6 soient situées sensiblement au même niveau.

Comme montré à la figure 1, le cadre 4 est agencé de manière à pouvoir être fixé, de manière étanche dans l'ouverture 5 susdite par fermeture du joint 10 existant entre ladite ouverture et la face externe 11 du cadre, pour que le couvercle 6 soit sensiblement horizontal. Ce cadre 4 présente une rainure horizontale 12 qui est continue et qui est ménagée sur tout son pourtour, en dessous du niveau du couvercle 6, pour que l'ouverture de la rainure 12 soit tournée vers la face inférieure 13 dudit couvercle 6. Cette face inférieure 13 du couvercle est munie d'une saillie continue 14 agencée pour pénétrer, lorsque le couvercle est emboîté dans le cadre, dans la rainure 12 de ce dernier. La section de la portion de la saillie 14 qui pénètre dans la rainure 12 est inférieure à la section correspondante de cette dernière. Pour assurer une étanchéité parfaite entre le cadre 4 et le couvercle 6 en position de fermeture du regard 2, une substance 15 liquide ou visqueuse, de préférence choisie, d'une part, parmi les substances peu volatiles et, d'autre part, parmi les substances qui ne réagissent pas avec les vapeurs ou gaz présents dans les canalisations 3 ou fosses, est déposée dans la rainure 12 du cadre et ce, en quantité suffisante pour que la totalité du bord inférieur 16 de la saillie 14 présentée par le couvercle 6 soit plongée dans cette substance. D'une manière préférée, la portion susdite de la saillie 14 du couvercle 6 qui pénètre dans la rainure 12 du cadre 4 est agencée pour n'avoir aucun contact avec les parois de la rainure, de sorte que le bord inférieur 16 de la saillie 14 du couvercle et une partie des deux faces latérales de la saillie, qui sont contiguës audit bord 16, sont plongés dans la substance 15.

Pour rendre le dispositif de fermeture 1 également parfaitement étanche aux liquides et aux matières solides qui pourraient s'introduire, à partir des faces supérieures 8 et 9 du cadre et du couvercle, dans l'interstice 18 existant entre ces derniers pour aboutir dans la substance 15 contenue dans la rainure 12 présentée par le cadre, le dispositif 1, comprend des moyens d'étanchéité 17 qui coopèrent avec le cadre 4 et le couvercle 6, lorsque ce dernier est emboîté dans le cadre, et qui sont agencés, sur tout le pourtour du dispositif, pour interdire tout passage, vers la substance 15 présente dans la rainure continue 12, des liquides et solides précités qui s'introduiraient dans l'interstice 18.

Ces moyens d'étanchéité 17 sont avantageusement fixés au cadre 4, comme montré aux dessins, dans la zone dudit cadre qui est délimitée par la face supérieure 8 de celui-ci et le niveau maximum que la substance 15 peut atteindre sur la paroi 19 de la rainure 12 qui est la plus proche de la périphérie du cadre 4.

Comme montré à la figure 1, les moyens d'étanchéité 17 sont constitués par une languette continue 20 qui est réalisée en un matériau élastique et imperméable, tel que du caoutchouc, prévue dans la rainure 12, le bord 21 de cette languette 20 est emprisonné, pour y être immobilisé, dans le cadre 4 pour que ladite languette fasse saillie dans la rainure 12 du cadre sur une distance supérieure à la distance qui sépare la paroi 19 de la rainure de la face 22 de la saillie 14 du couvercle 6 venant en regard de cette paroi 19 quand le couvercle est emboîté dans le cadre et ce, de manière à ce que cette face 22 de la saillie 14 comprime le bord libre 23 de la languette 20 pour assurer l'étanchéité de ladite rainure, aux liquides et matières solides qui pourraient s'introduire dans l'interstice 18, dans sa zone qui est comprise entre sa paroi 19, la languette 20, la face 22 de la saillie 14 du couvercle 6 et le niveau supérieur de la substance liquide ou visqueuse 15 précitée.

Dans la forme de réalisation du dispositif de fermeture 1 illustrée aux figures 2 à 4, les moyens d'étanchéité 17 comprennent, combinée à la rainure 12 et à la languette 20 (non représentée), une seconde rainure continue 24 présentée par le cadre 4, celle-ci, également horizontale et située en dessous du niveau du couvercle 6, ayant son ouverture tournée vers la face inférieure 13 dudit couvercle. Cette face inférieure 13 du couvercle 6 présente, complémentairement à la saillie 14 précitée, une seconde saillie continue 25 qui est destinée à pénétrer dans la rainure 24. Le cadre 4 et le couvercle 6 sont agencés, d'une part, pour que la face inférieure 13 du couvercle soit en contact, lorsque le couvercle est logé dans le cadre, avec la face 33 du cadre 4 de part et d'autre des rainure 24 et saillie 25 et, d'autre part, pour que la section de la saillie 25 destinée à pénétrer dans la rainure 24 soit sensiblement égale à la section correspondante de ladite rainure 24. De sorte que, lorsque le couvercle 6 est emboîté dans le cadre 4, la face inférieure 13 du couvercle est en contact avec la face 33 du cadre et les faces de la saillie 25 sont en contact avec les parois de la rainure 24. Cette disposition permet de réaliser une première barrière, d'une part, aux liquides et solides qui pénètreraient dans l'interstice 18 subsistant entre le bord externe du couvercle 6 et le bord interne du cadre 4 et, d'autre part, aux vapeurs qui pourraient se dégager de la substance 15 introduite dans la rainure 12 du cadre, cette première barrière ayant également pour effet de retarder l'éventuelle évaporation de cette substance 15. La rainure 24 est avantageusement en forme de trapèze isocèle dont les bases sont parallèles à la face inférieure du couvercle 6, la grande base de ce trapèze isocèle étant la plus proche dudit couvercle. Cette section de la rainure 24 et de la saillie 25 qui y correspond présente l'avantage, outre celui de faciliter le démoulage des pièces si ces dernières sont coulées, d'une part, d'accroître les surfaces de contact des rainure et saillie et, d'autre part, de faciliter l'emboîtement du couvercle 6 dans le cadre 4 en amenant ledit couvercle automatiquement en position correcte d'emboîtement.

Pour renforcer la première barrière susdite aux infiltrations des liquides et matières solides susdits dans la rainure 12 à partir de l'interstice 18 et pour ralentir aux maximum l'évaporation de la substance 15, les moyens d'étanchéité 17 précités, qui interdisent les infiltrations susdites, comprennent, disposée sur le fond de la rainure 24, une couche de matière élastique et imperméable 26. L'épaisseur de cette couche 26 est telle que celle-ci est comprimée par la saillie 25, lorsque le couvercle 6 est emboîté dans le cadre 4, pour assurer l'étanchéité parfaite de la rainure 24 qui, d'une part, empêche toute introduction de liquides et matières solides, en provenance de l'interstice 18, dans la rainure 12 et, d'autre part, ralentit de façon sensible l'évaporation de la substance 15.

Comme montré aux figures 2 à 4, le cadre 4 et le couvercle 6 sont avantageusement agencés, de manière à ce que le couvercle 6 soit supporté par le cadre sur la plus grande surface possible, pour que la face inférieure 13 du couvercle 6 soit en contact avec le cadre sur tout le pourtour interne 27 de celui-ci, la paroi 28 du cadre, qui est en contact avec la substance 15 logée dans la rainure 12 du cadre, est percée, dans sa partie supérieure et au-dessus du niveau maximum pouvant être atteint par la substance 15, d'ouvertures 29 qui sont régulièrement réparties et qui sont destinées à permettre, lors de l'emboîtement du couvercle dans le cadre et pour éviter le flottement du couvercle sur le cadre, l'écoulement d'un trop-plein de substance 15 dans le regard 2. Les parois latérales externes 30 du cadre forment avantageusement avec la face inférieure 31 dudit cadre, au moins dans leur zone proche de cette face 31, un angle supérieur à 90°, ce qui non seulement facilite le démoulage du cadre lorsque celui-ci est coulé, mais autorise aussi un meilleur colmatage et une meilleure étanchéité du joint 10 précité existant entre l'ouverture 5 du regard et le cadre. Cette configuration des parois externes 30 du cadre permet également de dégager plus facilement, en cas de besoin, le cadre 4 de ladite ouverture 5. Pour faciliter et renforcer la fixation du cadre 4 dans l'ouverture du regard, les parois externes 30 susdites du cadre comportent avantageusement des moyens, non représentés et tels que cavités régulièrement réparties, agencés pour réaliser un meilleur accrochage au cadre de la matière qui colmate le joint 10 subsistant entre le cadre 4 et l'ouverture 5 du regard.

Le dispositif 1 suivant l'invention et illustré à la figure 5 comporte deux couvercles 6 et 6′ superposés s'emboîtant dans le cadre 4. Le couvercle inférieur 6 présente une saillie continue 14 telle que décrite ci-dessus et qui coopère avec une rainure 12 du cadre dans laquelle est disposée la substance liquide ou visqueuse 15 précitée, tandis que le couvercle supérieur 6′ présente une saillie continue 25 analogue à celle décrite ci-avant et qui coopère avec une rainure continue 24 présentée par le cadre 4 à un niveau supérieur à celui de la rainure 12.

Les moyens d'étanchéité 17 associés à ce dernier dispositif sont constitués par une languette 20, analogue à celle décrite ci-dessus, agencée dans la rainure 12 et par une couche de matière 26, analogue à celle décrite ci-avant, fixée au fond de la rainure 24.

Les dispositifs de fermeture décrits ci-dessus ont avantageusement leurs cadres et couvercles réalisés en une seule pièce moulée. Ils sont également avantageusement réalisés en une matière synthétique rigide qui est résistante, notamment aux chocs, à l'abrasion et aux agressions chimiques. Une telle matière est avantageusement de la famille des technopolymères thermoplastiques chimiquement dérivés du Nylon et connue sous la marque "NYRIM". Lors du moulage des pièces desdits dispositifs, on veille à donner aux faces supérieures 8 et 9 des cadres 4 et des couvercles 6 et 6′ une finition antidérapante. Les couvercles 6 et 6′ ont aussi, avantageusement, leur face supérieure 9 qui est convexe et ce, pour éviter la stagnation des liquides sur le dispositif de fermeture.

Pour éviter tout déplacement accidentel des couvercles 6 des dispositifs 1 et pour empêcher leur ouverture frauduleuse, lesdits dispositifs comprennent, comme esquissé à la figure 4, des moyens 32 agencés pour assurer le verrouillage du couvercle sur le cadre lorsque le couvercle est emboîté dans ce dernier.

Il doit être entendu que l'invention n'est nullement limitée aux formes de réalisation décrites et que bien des modifications peuvent être apportées à ces dernières dans le cadre des revendications annexées.

## Revendications

1. Dispositif de fermeture étanche (1) d'un regard ou chambre de visite (2) pour fosse d'aisances, pour fosse septique et, en particulier, pour regard dans lequel passent ou aboutissent des canalisations (3) dans lesquelles s'écoulent des produits dégageant notamment de mauvaises odeurs, des vapeurs ou gaz toxiques à basse pression, etc..., comprenant un cadre (4) destiné à être fixé dans une ouverture (5) ménagée à la partie supérieure du regard et au moins un couvercle amovible (6), avantageusement pourvu de moyens apparents (7) agencés pour faciliter sa manoeuvre, destiné à s'emboîter dans ledit cadre (4) pour que leurs, faces supérieures (8) et (9) soient sensiblement au même niveau, ce cadre (4), qui est agencé de manière à pouvoir être fixé, pour que le couvercle (6) soit sensiblement horizontal, de manière étanche dans l'ouverture (5) précitée, présentant une rainure horizontale continue (12) ménagée sur tout son pourtour, en dessous du niveau du couvercle (6), pour que l'ouverture de la rainure soit tournée vers ce dernier, la face inférieure (13) dudit couvercle étant pourvue d'une saillie continue (14) destinée à pénéter dans la rainure (12) du cadre, la section de la portion de saillie (14) pénétrant dans ladite rainure (12) étant inférieure à la section correspondante de cette dernière, une substance liquide ou visqueuse (15) étant déposée dans la rainure (12) du cadre, en quantité suffisante, pour qu'au moins la totalité du bord inférieur (16) de la saillie (14) présentée par le couvercle (6) du dispositif de fermeture soit plongée dans ladite substance pour que celle-ci constitue un joint étanche entre le regard (2), le couvercle (6) et le cadre (4) du dispositif de fermeture (1), ce dernier comprenant en outre des moyens d'étanchéité (17) destinés à coopérer avec le cadre (4) et le couvercle (6) du dispositif de fermeture lorsque le couvercle est emboité dans le cadre et agencés, sur tout le pourtour du dispositif, pour s'opposer au passage des liquides et des matières solides, qui s'introduiraient dans l'interstice (18) existant entre le cadre (4) et le couvercle (6) vers la substance liquide ou visqueuse (15) présente dans la rainure continue (12) du cadre (4), ledit dispositif étant
caractérisé en ce que les moyens d'étanchéité (17) susdits sont associés au cadre (4) dans la zone de celui-ci qui est délimitée par la face supérieure (8) précitée du cadre et le niveau maximum de la substance (15) sur la paroi (19) de la rainure (12), qui est la plus proche de la périphérie du cadre,
ces moyens d'étanchéité (17) comprenant une languette continue (20), réalisée en un matériau élastique et imperméable, prévue dans la rainure (12), le bord (21) de cette languette étant emprisonné dans le cadre (4) pour que la languette fasse saillie dans ladite rainure (12) sur une distance supérieure à la distance séparant la paroi (19) de la rainure de la face (22) de la saillie (14) du couvercle (6) venant en regard de ladite paroi (19), de sorte que cette face (22) de la saillie comprime, lorsque le couvercle est emboité dans le cadre, le bord libre (23) de la languette pour assurer l'étanchéité de la rainure, aux liquides et matières solides précités, dans sa zone comprise entre sa paroi susdite (19), la languette (20), la face (22) de la saillie (14) du couvercle et le niveau supérieur de la substance liquide ou visqueuse (15).

2. Dispositif de fermeture suivant la revendication 1, caractérisé en ce que les moyens d'étanchéité (17) comprennent une seconde rainure horizontale continue (24) présentée par le cadre (4) et située en dessous du niveau du couvercle (6) et dont l'ouverture est tournée vers ce dernier, cette seconde rainure (24) étant située entre la rainure (12) précitée et le bord externe du cadre (4), le couvercle (6) présentant, sur sa face inférieure (13), une seconde saillie continue (25) destinée à pénétrer dans ladite seconde rainure (24), la section de la portion de saillie (25) pénétrant dans cette dernière étant sensiblement égale à la section correspondante de la seconde rainure (24).

3. Dispositif de fermeture suivant la revendication 2, caractérisé en ce que le cadre (4) et le couvercle (6) sont agencés pour que la face inférieure (13) de ce dernier soit en contact avec le cadre (4) de part et d'autre des secondes rainures (24) et saillie (25) susdites.

4. Dispositif de fermeture suivant l'une ou l'autre des revendications 2 et 3, caractérisé en ce que la section de la seconde rainure (24) ménagée dans le cadre (4) est en forme de trapèze isocèle, dont les bases sont parallèles à la face inférieure (13) du couvercle (6), la grande base dudit trapèze isocèle étant la plus proche dudit couvercle.

5. Dispositif de fermeture suivant l'une quelconque des revendications 2 à 4, caractérisé en ce que les moyens d'étanchéité (17) susdits comprennent, disposée sur le fond de la seconde rainure (24), une couche de matière élastique et imperméable (26), l'épaisseur de cette couche de matière étant telle que cette dernière est comprimée par la saillie (25), quand le couvercle (6) est emboîté dans le cadre (4), pour assurer l'étanchéité de la rainure (24) aux liquides et matières solides précités.

6. Dispositif de fermeture suivant l'une quelconque des revendications 1 à 5, caractérisé en ce que le cadre (4) et le couvercle (6) sont agencés pour que la face inférieure (13) de ce dernier soit en contact avec le cadre sur tout le pourtour interne (27) de ce dernier, la paroi (28) du cadre, en contact avec la substance (15) logée dans la rainure (12), étant percée, dans sa partie supérieure et au-dessus du niveau maximum de la substance (15), d'ouvertures (29) régulièrement réparties et destinées à permettre, lors de l'emboîtement du couvercle dans le cadre, l'écoulement d'un trop-plein de substance (15) dans le regard (2).

7. Dispositif de fermeture suivant l'une quelconque des revendications 1 à 6, caractérisé en ce que la ou les parois latérales externes (30) du cadre (4) forment avec la face inférieure (31) dudit cadre, au moins dans leur zone proche de cette face inférieure, un angle supérieur à 90°, la ou les parois externes (30) susdites du cadre présentant avantageusement des moyens agencés pour faciliter et renforcer la fixation du cadre dans l'ouverture (5) précitée du regard.

8. Dispositif de fermeture suivant l'une quelconque des revendications 1 à 7, caractérisé en ce que les faces supérieures (8) et (9) du cadre (4) et du couvercle (6) sont traitées pour être antidérapantes, la face supérieure (9) dudit couvercle (6) étant avantageusement légèrement convexe pour éviter la stagnation de liquides sur le dispositif de fermeture.

9. Dispositif de fermeture suivant l'une quelconque des revendications 1 à 8, caractérisé en ce que le cadre (4) ainsi que le couvercle (6) sont réalisés chacun en une seule pièce de matière synthétique rigide, résistante aux chocs, à l'abrasion et aux agressions chimiques, telle qu'une matière de la famille des technopolymères thermoplastiques chimiquement dérivés du Nylon et connue sous le marque "NYRIM".

10. Dispositif de fermeture suivant l'une quelconque des revendications 1 à 9, caractérisé en ce qu'il comprend des moyens (32) agencés pour assurer le verrouillage du couvercle sur le cadre lorsque le couvercle est emboité dans ce dernier.

## Patentansprüche

1. Dichte Vershlußvorrichtung (1) eines Schaulochs oder Einsteigschachts (2) für Absitzgruben, biologische Klärgruben und insbesondere für Schächte, durch die Rohrleitungen (3) hindurchführen oder in die Rohrleitungen (3) münden, in denen Produkte fließen, die insbesondere üble Gerüche, unter Niederdruck stehende giftige Dämpfe oder Gase, usw. abgeben, bestehend aus einem Rahmen (4), der in einer in den oberen Teil des Schachts eingearbeitete Öffnung (5) befestigt werden kann, und mindestens einem abnehmbaren Deckel (6), der vorzugsweise mit offenliegenden, zum leichten Betätigen des Deckels angebrachten Mitteln (7) versehen ist und der so in den gennanten Rahmen (4) eingepaßt werden kann, daß ihre Oberseiten (8) und (9) im wesentlichen auf gleicher Höhe liegen, wobei dieser Rahmen (4), der so angeordnet ist, daß er dicht abschließend in der vorgenannten Öffnung (5) befestigt werden kann, so daß der Deckel (6) im wesentlichen waagerecht liegt, eine durchgehende waagerechte Nut (12) aufweist, die unterhalb der Höhe des Deckels (6) so in seinem gesammten Umfang eingearbeitet ist, daß die offene Seite der Nut dem Deckel zugewandt ist, und wobei die Unterseite (13) des genannten Deckels mit einem durchgehenden Vorsprung (14) versehen ist, der in die Nut (12) des Rahmens eingreifen kann, wobei der Querschnitt des in die genannte Nut (12) eingreifenden Teils des Vorsprungs (14) kleiner ist als der entsprechende Querschnitt der Nut und eine flüssige oder zähflüssige Masse (15) in ausreichender Menge in der Nut (12) des Rahmens eingefüllt ist, so daß mindestens der gesamte untere Rand (16) des Vorsprungs (14), den der Deckel (6) des Verschlußvorrichtung aufweist, in die genannte Masse eintaucht, so daß diese eine dichte Verbindungsstelle zwischen dem Schacht (2), dem Deckel (6) und dem Rahmen (4) der Verschlußvorrichtung (1) darstellt, und wobei letztere außerdem Dichtmittel (17) beinhaltet, die mit dem Rahmen (4) und dem Deckel (6) der Verschlußvorrichtung zusammenwirken können, wenn der Deckel in den Rahmen eingepaßt wird, und die auf dem gesamten Umfang der Vorrichtung angeordnet sind, um der Tatsache entgegenzuwirken, daß Flüssigkeiten und Feststoffe, die in den zwischen dem Rahmen (41) und dem Deckel (6) bestehenden Zwischenraum (18) eindringen könnten, zu der in der durchgehenden Nut (12) des Rahmens (4) befindlichen flüssigen oder zähflüssigen Masse (15) vordringen;
**dadurch gekennzeichnet,**
daß die vorgennanten Dichtmittel (17) in dem Bereich des Deckels, der von der vorgenannten Oberseite (8) des Rahmens und dem höchsten Stand der Masse (15) an der dem Umfang des Rahmens zunächst liegenden Wand (19) der Nut (12) begrenzt wird, mit dem Rahmen (4) verbunden sind, wobei diese Dichtmittel (17) eine in der Nut (12) befindliche, durchgehende Lasche (20) aus elastischem und undurchlässigem Material beinhalten und der Rand (21) dieser Lasche vom Rahmen (4) so umschlossen wird, daß die Lasche um einen größeren Abstand aus der genannten Nut (12) vorsteht als der Abstand zwischen der Wand (19) der Nut und der der genannten Wand (19) zugewandten Seite (22) des Vorsprungs (14) des Deckels (6), so daß, wenn der Deckel vom Rahmen umschlossen wird, diese Seite (22) des Vorsprungs den freien Rand (23) des Lasche zusammedrückt, um die Dichtheit der Nut gegenüber den vorgenannten Flüssigkeiten und Feststoffen in ihrem Bereich zwischen ihrer genannten Wand (19), der Lasche (20), der Seite (22) des Vorsprungs (14) des Deckels und dem oberen Pegel der flüssigen oder zähflüssigen Masse (15) zu gewährleisten.

2. Verschlußvorrichtung gemäß Anspruch 1,
**dadurch gekennzeichnet,**
daß die Dichtmittel (17) eine zweite durchgehende, waagerechte Nut (24), die sich im Rahmen (4) befindet und unterhalb der Höhe des Deckels (6) liegt und deren offene Seite dem Deckel zugewandt ist, beinhalten, wobei diese zweite Nut (24) zwischen der vorgenannten Nut (12) und dem äußeren Rand des Rahmens (4) liegt, und der Deckel (6) auf einer Unterseite (13) einen zweiten durchgehenden Vorsprung (25) aufweist, der in die genannte zweite Nut (24) eingreifen kann, wobei der Querschnitt des in die Nut (24) eingreifenden Abschnitts des Vorsprung (25) im wesentlichen gleich dem entsprechenden Querschnitt der zweiten Nut (24) ist.

3. Verschlußvorrichtung gemäß Anspruch 2,
**dadurch gekennzeichnet,**
daß der Rahmen (4) und der Deckel (6) so angeordnet sind, daß die Unterseite (13) des Deckels von beiden Seiten der vorgenannten zweiten Nut (24) und des Vorsprung (25) den Rahmen (4) berührt.

4. Verschlußvorrichtung gemäß einem der Ansprüche 2 und 3,
**dadurch gekennzeichnet,**
daß der Querschnitt der in den Rahmen (4) eingearbeiteten zweiten Nut (24) die Form eines gleichschenkligen Trapezes hat, dessen Grundlinien parallel zur Unterseite (13) des Deckels (6) verlaufen, wobei die lange Grundlinie dieses gleichschenkligen Tapezes dem Deckel zunächst liegt.

5. Verschlußvorrichtung gemäß einem der Ansprüche 2 bis 4,
**dadurch gekennzeichnet,**
daß die Dichtmittel (17) eine am Boden der zweiten Nut (24) liegende Schicht eines elastischen und undurchlässigen Materials (26) beinhalten, wobei die Dicke dieser Schicht so beschaffen ist, daß diese Schicht von dem Vorsprung (25) zusammengedrückt wird, wenn der Deckel (6) in den Rahmen (4) eingepaßt wird, um die Dichtheit der Nut (24) gegenüber den vorgenannten Flüssigkeiten und Feststoffen zu gewährleisten.

6. Verschlußvorrichtung gemäß einem der Ansprüche 1 bis 5,
**dadurch gekennzeichnet,**
daß der Rahmen (4) und der Deckel (6) so angeordnet sind, daß die Unterseite (13) des Deckels den Rahmen auf seinem gesammten Innenumfang (27) berührt, und die Wand (28) des Rahmens, die mit der in der Nut (12) befindlichen Masse (15) in Berührung ist, in ihrem oberen Teil und oberhalb des höchsten Pegels der Masse (15) mit gleichmäßig verteilten Öffnungen durchstochen ist, die beim Einpassen des Deckels in den Rahmen ermöglichen, daß die überschüssige Masse (15) in den Schacht (12) abfließt.

7. Verschlußvorrichtung gemäß einem der Ansprüche 1 bis 6,
**dadurch gekennzeichnet,**
daß die äußere Seitenwand oder -wände (30) des Rahmens (4) mit der Unterseite (31) dieses Rahmens zumindest in ihrem nahe dieser Unterseite gelegenen Bereich einen Winkel von über 90° bilden und diese äußere Seitenwand oder -wände (30) des Rahmens vorzugsweise Mittel aufweisen, die so angeordnet sind, daß sie die Befestigung der Rahmens in der oben genannten Öffnung (5) des Schachts erleichtern und verstärken.

8. Verschlußvorrichtung gemäß einem der Ansprüche 1 bis 7,
**dadurch gekennzeichnet,**
daß die Oberseiten (8) und (9) des Rahmens (4) und des Deckels (6) so behandelt sind, daß sie rutschfest sind, wobei die Oberseite (9) des Deckels (6) vorzugsweise leicht konvex gekrümmt ist, um zu verhindern, daß Flüssigkeiten auf der Verschlußvorrichtung stehenbleiben.

9. Verschlußvorrichtung gemäß einem der Ansprüche 1 bis 8,
**dadurch gekennzeichnet,**
daß der Rahmen (4) und der Deckel (6) jeweils aus einem einzigen Stück stoßfesten, abriebfesten und chemisch beständigen, starren synthetischen Werkstoffs gefertigt sind, zum Beispiel einem Werkstoff aus der Familie der thermoplastischen Technopolymere, die chemisch von Nylon abgeleitet und unter dem Markennamen "NYRIM" bekannt sind.

10. Verschlußvorrichtung gemäß einem der Ansprüche 1 bis 9,
**dadurch gekennzeichnet,**
daß sie Mittel (32) beinhaltet, die so angeordnet sind, daß sie eine Verriegelung des Deckels auf dem Rahmen gewährleisten, wenn der Deckel vom Rahmen umschlossen wird.

## Claims

1. Tight closing device (1) for an access hole or inspection chamber (2) for a cesspool, for a septic tank and, in particular, for an access hole in which pass or end up pipes (3) carrying products that release, in particular, bad smells, low pressure toxic vapours or gasses, etc..., comprising a frame (4) destined to be fitted into an opening (5) made in the upper part of the inspection chamber and, at least one removable cover (6) provided to advantage with visible means (7) designed to make its handling easier and destined to fit into the said frame (4) so that their upper faces (8) and (9) are approximately at the same level, with this frame (4) designed so as to allow for being fitted and thus have the cover (6) approximately horizontal, tightly into the said opening (5) and displaying a continuous horizontal groove (12) made all around it and underneath the level of the cover (6) so that the open side of the groove points towards the latter, with the lower face (13) of the said cover being provided with a continuous projection (14) destined to penetrate into the groove (12) of the frame, with the section of the portion of the projection (14) that penetrates into the said groove (12) being smaller as compared to the corresponding section of the latter, with a liquid or viscous substance (15) being placed into the groove (12) of the frame in an amount sufficient so that the entire lower edge (16), at least, of the projection (14) displayed by the cover (6) of the closing device becomes plunged into the said substance so that the latter forms a tight seal between the inspection chamber (2), the cover (6) and the frame (4) of the closing device (1),
with the latter comprising, furthermore, sealing means (17) destined to co-operate with the frame (4) and the cover (6) of the closing device when the cover is being fitted into the frame, and designed all around the device for the purpose of preventing liquids and solid substances from passing that could have worked their way into the interstice (18) that exists between the frame (4) and the cover (6) in the direction of the liquid or viscous substance (15) placed into the continuous groove (12) of the frame (4),
the said device being **characterized in that** the said sealing means (17) are joined to the frame (4) in the latter's zone delimited by the said upper face (8) of the frame and the maximum level of the substance (15) at the wall (19) of the groove (12) which is the nearest to the periphery of the frame,
with these sealing means (17) comprising a continuous tongue (20) made of an elastic and impervious material, provided for in the groove (12), with the edge (21) of this tongue being trapped in the frame (4) so that the tongue projects from the said groove (12) over a distance that exceeds the distance separating the wall (19) of the groove (12) from the face (22) of the projection (14) of the cover (6) which comes to face the said wall (19), so that this face (22) of the projection compresses, when the cover is fitted into the frame, the free edge (23) of the tongue so as to ensure the tightness of the groove against the aforesaid liquids and solid substances, inside the zone comprised between its said wall (19), the tongue (20), the face (22) of the projection (14) of the cover and the upper level of the liquid or viscous substance (15).

2. Closing device according to claim 1, characterized in that the sealing means (17) comprise a second continuous horizontal groove (24) displayed by the frame (4) and located underneath the level of the cover (6) and the opening of which is pointing towards the latter, with this second groove (24) located between the said groove (12) and the outside edge of the frame (4) and with the cover (6) displaying on its lower face (13) a second continuous projection (25) destined to penetrate into the said second groove (24), the section of the portion of the projection (25) that penetrates into the latter being approximately equal to the corresponding section of the second groove (24).

3. Closing device according to claim 2, characterized in that the frame (4) and the cover (6) are designed so that the lower face (13) of the latter is in contact with the frame (4) on both sides of the said second groove (24) and projection (25).

4. Closing device according to one or the other of the claims 2 and 3, characterized in that the section of the second groove (24) made in the frame (4) is in the shape of an isosceles trapezium, the bases whereof are parallel with the lower face (13) of the cover (6), with the large base of the said isosceles trapezium being the nearest to the said cover.

5. Closing device according to any one of the claims 2 to 4, characterized in that the said sealing means (17) comprise at the bottom of the second groove (24) a layer of elastic and impervious material (26), with the thickness of this layer of material being so that the latter will be compressed by the projection (25) when the cover (6) is being fitted into the frame (4) for the purpose of ensuring the tight seal of the groove (24) against the said liquids and solid substances.

6. Closing device according to any one of the claims 1 to 5, characterized in that the frame (4) and the cover (6) are designed so that the lower face (13) of the latter is in contact with the frame all around the inside circumference (27) of the latter, with the wall (28) of the frame, in contact with the substance (15) housed in the groove (12), being pierced in its upper part and above the maximum level of the substance (15), by openings (29) distributed evenly and destined to allow, when the cover is fitted into the frame, for the draining off of an overflow of substance (15) in the inspection chamber (2).

7. Closing device according to any of the claims 1 to 6, characterized in that the external lateral wall(s) (30) of the frame (4) form together with the lower face (31) of the said frame and at least in their area close to this lower face, an angle of more than 90°, with the external wall(s) (30) of the frame displaying, to advantage, means designed for the purpose of facilitating and strengthening the fitting of the frame in the said opening (5) of the inspection chamber.

8. Closing device according to any of the claims 1 to 7, characterized in that the upper faces (8) and (9) of the frame (4) and the cover (6) are treated so as to be skidproof, with the upper face (9) of the said cover (6) being, to advantage, slightly convex so as to prevent liquids from stagnating on the closing device.

9. Closing device according to any of the claims 1 to 8, characterized in that the frame (4) as well as the cover (6) are each made in one single piece of rigid plastic material that is resistant to impacts, to abrasion and to chemical attack, such as a material of the group of the thermoplastic technopolymers derived chemically from Nylon and known under the brand name of "NYRIM".

10. Closing device according to any of the claims 1 to 9, characterized in that it comprises means (32) designed to ensure the locking of the cover against the frame when the cover is being fitted into the latter.
